# EUROPÄISCHE PATENTSCHRIFT

(11) **EP 1 169 161 B1**
(45) Veröffentlichungstag und Bekanntmachung des Hinweises auf die Patenterteilung: **31.10.2007**
(21) Anmeldenummer: 00993820.0
(22) Anmeldetag: 28.11.2000
(51) Int. Cl.: B24B 23/06

(54) **HANDBANDSCHLEIFER**
HAND-HOLD BELT TYPE SANDER
PONCEUSE MANUELLE A BANDE

(30) Priorität: 03.02.2000 DE 10004698
(43) Veröffentlichungstag der Anmeldung: 09.01.2002
(73) Patentinhaber: ROBERT BOSCH GMBH, 70442 Stuttgart (DE)
(72) Erfinder: WUENSCH, Steffen, 71088 Holzgerlingen (DE)
(86) Internationale Anmeldenummer: PCT/DE2000/004228
(87) Internationale Veröffentlichungsnummer: WO 2001/056741

(56) Entgegenhaltungen:
- DE-A- 3 117 785
- DE-B- 1 257 624
- GB-A- 352 754
- US-A- 1 587 124
- US-A- 4 727 685
- US-A- 5 921 854

## Beschreibung

### Stand der Technik

Die Erfindung betrifft einen Handbandschleifer nach dem Oberbegriff des Anspruchs 1, wie z.B. bekannt aus der Druckschrift GB-A-352754.

Es sind gattungsgemäße Handbandschleifer in Form von Handbandschleifmaschinen bekannt, die als handgeführte Geräte beachtlicher Größe und beachtlichen Gewichts ausgebildet sind und deswegen generell zwei beabstandete Handgriffe aufweisen und eine Halterung an beiden Handgriffen bei der Benutzung erfordern. Zur Erzielung gewünschter optimaler Bandgeschwindigkeiten des Schleifbandes werden Universalmotoren mit hohen Drehzahlen betrieben, wobei die Drehzahl dann über ein mehrstufiges Getriebe, z. B. in Form eines Stirnrad- bzw. Winkelgetriebes in Kombination mit einem Zahnriemengetriebe, untersetzt wird. Der Abtrieb des Motors wird somit meist über ein Ritzel auf ein in Abstand davon gelagertes Zahnrad geleitet, die beide über einen Zahnriemen getrieblich verbunden sind. Das Zahnrad treibt seinerseits ein Stirnradgetriebe an, auf dessen. Abtriebswelle die Antriebsrolle angeordnet ist, die sich somit in Abstand vom Motor befindet. Ein solcher Antrieb ist schwer, kostenaufwendig und hat einen großen Platzbedarf. Er verlangt aufwendige Gehäuse- und Lagerkonstruktionen.

### Vorteile der Erfindung

Der erfindungsgemäße Handbandschleifer mit den Merkmalen des Anspruchs 1 ist im Vergleich zu bekannten Handbandschleifern kleiner, handlicher und preisgünstiger unter Beibehaltung der grundsätzlichen Vorteile des Bandschleifers, die in hohem Abtrag und erreichter Längsschliffstruktur bei der Bearbeitung bestehen. Dadurch, dass die Antriebsrolle und damit der Antrieb des Schleifbandes koaxial zum Antrieb, insbesondere zur Motorwelle, angeordnet sind, ergibt sich eine kompakte, platzsparende Bauweise mit Gewichtsreduzierung, die eine niedrige Bauweise des Handbandschleifers und dadurch eine Einhandbedienung möglich macht. Durch die Antriebsgestaltung ergibt sich eine Einsparung von Stufenwellen und deren Lagerung.

Durch die in den weiteren Ansprüchen aufgeführten Maßnahmen sind vorteilhafte Weiterbildungen und Verbesserung des im Anspruch 1 angegebenen Handbandschleifers möglich.

### Zeichnung

Die Erfindung ist anhand eines in der Zeichnung dargestellten Ausführungsbeispiels im folgenden näher beschrieben. Es zeigen:
- Fig. 1: eine schematische Seitenansicht eines Handbandschleifers,
- Fig. 2: einen schematischen Schnitt entlang der Linie II-II in Fig. 1,
- Fig. 3 und 4: jeweils einen schematischen Schnitt entlang der Linie III-III bzw. IV-IV in Fig. 1.

### Ausführungsbeispiel

In den Zeichnungen ist ein Handbandschleifer 10 als ein Ausführungsbeispiel einer Handbandschleifmaschine gezeigt, der ein Gehäuse 11 mit einem oberseitigen, z. B. etwa leistenförmigen, Handgriff 12 aufweist. Der Handgriff 12 enthält auf der Oberseite im in Fig. 1 rechten Bereich einen als Schiebeschalter 13 ausgebildeten Schalter, über den die mittels einer elektrischen Leitung 14 zugeführte elektrische Energie steuerbar ist, die zur Speisung eines allgemein mit 15 bezeichneten Antriebes innerhalb des Gehäuses 11 dient. Der Antrieb 15 weist einen insbesondere elektrischen Motor 16 mit Getriebe 17 auf und dient dem Antrieb eines nur schematisch dargestellten Schleifbandes 18, das über eine drehantreibbare Antriebsrolle 19 und eine in Abstand davon im Gehäuse 11 drehbar gelagerte Umlenkrolle 20 umlaufend führbar ist und durch Drehantrieb der Antriebsrolle 19 antreibbar ist. Das Gehäuse 11 stellt ein im wesentlichen sich in Längsrichtung erstreckendes,mehrteiliges Gebilde dar, dessen einzelne Teile lösbar zusammengesetzt, z.B. mittels Schrauben verbunden, geklipst oder in sonstiger Weise miteinander verbunden sind. Der Außendurchmesser der Antriebsrolle 19 ist größer als derjenige der Umlenkrolle 20, die auf einer Welle 21 gehalten ist, welche beidendig mittels Lagern 22, 23, z. B. Nadellagern, in zugeordneten Lageraufnahmen 24 bzw. 25 des Gehäuses 11 drehbar gelagert ist. Der Antrieb 15, bestehend aus Motor 16 und Getriebe 17, ist nur schematisch angedeutet, wobei erkennbar ist, dass der Motor 16 mit seiner Längsmittelachse 26 quer zum Längsverlauf des Schleifbandes 18, insbesondere des oberen und unteren Bandtrums, ausgerichtet ist. Das ebenfalls nur schematisch dargestellte Getriebe 17 des Antriebs 15 schließt sich in Fig. 2 und 4 rechts an das Ende des Motors 16 im wesentlichen lückenlos an und verläuft in Reihe zum Motor 16, wobei ein nicht weiter gezeigtes Motorritzel den Abtrieb des Motors 16 bildet, das in das Getriebe 17 zu dessen Antrieb eingreift. Das Getriebe 17 ist in vorteilhafter Weise als zweistufiges Planetengetriebe ausgebildet und hat am in Fig.2 und 4 rechten axialen Ende einen Abtrieb, z.B.in Form eines in Fig. 2 nur schematisch angedeuteten, um die Längsmittelachse 26 umlaufenden Abtriebszapfens 27.

Die Antriebsrolle 19 für das Schleifband 18 ist koaxial zum Antrieb 15 und somit zur Längsmittelachse 26 angeordnet und mittels Lagern 28 und 29 im Gehäuse 11 drehbar gelagert. Das Lager 29 ist in einer zugeordneten Lageraufnahme 30 des Gehäuses 11 aufgenommen. Die Antriebsrolle 19 ist vom Getriebeabtrieb, z. B. über den Abtriebszapfen 27, unmittelbar angetrieben. Die Antriebsrolle 19 ist konzentrisch und in Bezug auf die Längsmittelachse 26 koaxial zum Antrieb 15 angeordnet, und dabei derart, dass sie sich axial etwa über die gesamte Axialerstreckung des Getriebes 17 erstreckt. Die Antriebsrolle 19 ist etwa glockenförmig oder topfförmig ausgebildet und weist bei dieser Ausbildung eine im wesentlichen zylindrische Topfwand 31 und einen damit einstückigen Boden 32 auf, der einen koaxialen Zapfen 33 trägt, mit dem die Antriebsrolle 19 mittels des Lagers 29, z. B. in Form eines Kugel- oder Nadellagers, im Gehäuse 11 drehbar gelagert ist. Die Antriebsrolle 19 stellt in dieser Gestaltung ein einstückiges Bauteil dar. Sie ist mittels des Lagers 28, z. B..in Form eines Nadellagers, das sich auf der Innenseite der den Antrieb 15, z. B. das Getriebe 17 dieses, umgebenden Topfwand 31 befindet, unmittelbar auf dem Antrieb 15 oder, wie in Fig. 2 und 4 gezeigt ist, auf einer den Antrieb 15 umgebenden Hülse 34 des Gehäuses 11 drehbar gelagert. Bei direkter Lagerung mittels des Lagers 28 auf dem Antrieb 15, z.B. auf dem Umfang des Getriebes 17, entfällt die Hülse 34 komplett oder zumindest teilweise. Die Antriebsrolle 19 ist auf der Außenseite der Topfwand 31 vom Schleifband 18 umschlungen. Die zum Antrieb 15 koaxiale Antriebsrolle 49 ist in vorteilhafter Weise auf das in Fig. 2 und 4 rechte axiale Ende des Antriebs 15, insbesondere des Getriebes 17, aufsteckbar und dabei mit dem Getriebeabtrieb, z. B. dem Abtriebszapfen 27, der den Abtrieb der zweiten Stufe des Planetengetriebes darstellt, verbindbar.

Das Schleifband 18 wird von einem Schleif-Zahnriemen 35 getragen, der mit seiner Zähne 36 aufweisenden Zahnseite der Antriebsrolle 19 und gleichermaßen auch der Umlenkrolle 20 zugewandt ist. Die Antriebsrolle 19 und in gleicher Weise die Umlenkrolle 20 weist auf der Außenseite jeweils eine Gegenverzahnung mit Zähnen 37 bzw. 38 auf, mit der der Schleif-Zahnriemen 35 in formschlüssigen Eingriff steht. Zwischen dem Schleifband 18 und dem Schleif-Zahnriemen 35 ist eine Verbindung mittels eines allgemein mit 39 bezeichneten Flächenhaftmittels, insbesondere eines Klettverschlusses, vorgesehen. Bei der Ausbildung des Flächenhaftmittels 39 als Klettverschluss ist z.B.die Schicht mit den Kletthäkchen auf der Außenseite des Schleif-Zahnriemens 35, die den Zähnen 36 abgewandt ist, vorgesehen, während die Velourschicht auf der Rückseite des Schleifbandes 18 aufgebracht ist. Das Flächenhaftmittel 39 ermöglicht eine lösbare, für den Schleifvorgang haltbare und kraftübertragende Verbindung zwischen dem auswechselbaren Schleifband 18 und dem Schleif-Zahnriemen 35. Durch diese Verbindung mittels des Flächenhaftmittels 39 können Einstell- und Justiereinrichtungen für die Einstellung der Bandspannung entfallen. Aufgrund der formschlüssigen Verbindung des Schleifbandes 18 mit dem angetriebenen Schleif-Zahnriemen 35 gibt es keinen Schlupf, der sonst unnötige Wärme erzeugen und bei starker Belastung zur Beschädigung der Antriebsrolle 19 sowie des Schleifbandes 18 führen würde.

Da die Antriebsrolle 19 koaxial zum Antrieb 15 und so angeordnet ist, dass diese mit ihrer Topfwand 31 den Antrieb 15 zumindest auf einem Teil der axialen Länge, z. B. der Axiallänge des Getriebes 17, überdeckt und in Umfangsrichtung umgibt, ergibt sich eine besonders niedrige Bauweise des Handbandschleifers10, der dadurch klein, handlich und auch kostengünstig ist unter Beibehaltung der grundsätzlichen Vorteile des Bandschleifers einer hohen Abtragsleistung und Längsschliffstruktur. Der Antrieb 15, insbesondere der Motor 16 sowie das Getriebe 17, lassen sich bei dieser Bauweise platzsparend im Gehäuse 11 unterbringen. Durch die Reihenanordnung des Getriebes 17 koaxial zum Motor 16 ergibt sich eine Einsparung von Stufenwellen und deren Lagerung. Der Antrieb des Schleifbandes 18 erfolgt im Umfangsbereich des Antriebes 16 und in Verlängerung der Motorwelle des Motors 16. Dies führt zu einer äußerst kompakten Bauweise mit wenig Bauteilen und geringem Gewicht. Aufgrund der kompakten niedrigen Bauweise ergibt sich eine Position des Handgriffs 12 in geringem Höhenabstand von der Arbeitsfläche des Schleifbandes 18. Somit ergibt sich eine Handgriffposition dicht über der Arbeitsfläche. Der Handbandschleifer 10 kann von einer Hand gehalten und geführt werden und ermöglicht eine echte Einhandbedienung, weswegen auch ein etwaiger zusätzlicher Griff zum Halten und Führen entbehrlich ist.

## Patentansprüche

1. Handbandschleifer (10) mit einem Gehäuse (11), das einen Motor (16) mit Getriebe (17) aufweisenden Antrieb (15) für das Schleifbande (18) enthält, das über eine drehantreibbare Antriebsrolle (19) und über eine Umlenkrolle (20) umlaufend führbar ist, wobei die Antriebsrolle (18) koaxial zum Antrieb (15) angeordnet und gelagert und vom Getriebeabtrieb unmittelbar angetrieben ist, wobei die Antriebsrolle (19) etwa topfförmig ausgebildet, **dadurch gekennzeichnet, dass** sie mittels eines Lagers (28), z. B. eines Nadellagers, auf der Innenseite der den Antrieb (15) umgebenden Topfwand (31) direkt auf dem Antrieb (15) oder auf eine diesen umgebenden Hülse (34) des Gehäuses (11) gelagert und auf der Außenseite der Topfwand (31) vom Schleifband (18) umschlungen ist, wobei die an Antriebsrolle (19) einen zur Topfwand (31) koaxialen Zapfen (33) am Boden (32) aufweist, mit dem die Antriebsrolle (19) mittels eines Lagers (29), z.B. eines Kugel- oder Nadellagers, im Gehäuse (11) gelagert ist.

2. Handbandschleifer nach Anspruch 1, **dadurch gekennzeichnet, dass** die Antriebsrolle (19) konzentrisch zum Antrieb (15) angeordnet ist.

3. Handbandschleifer nach einem der Ansprüche 1 bis 2, **dadurch gekennzeichnet, dass** der Antrieb (15) einen quer zum Längsverlauf des Schleifbandes (18) gerichteten Motor (16) mit einem in Reihe dazu verlaufenden und vom Motorritzel antreibbaren Getriebe (17), insbesondere zweistufigen Planetengetriebe, aufweist, auf dessen axiales Ende die Antriebsrolle (19) aufsteckbar und dabei mit dem Getriebeabtrieb, insbesondere dem Abtrieb der zweiten Stufe des Planetengetriebes, verbindbar ist.

4. Handbandschleifer nach Anspruch 3, **dadurch gekennzeichnet, dass** die Antriebsrolle (19) mit ihrer Topfwand (31) sich axial über einen Teil des Antriebs (15), insbesondere etwa über die gesamte Axialerstreckung des Getriebes (17), erstreckt.

5. Handbandschleifer nach einem der Ansprüche 1 bis 4, **dadurch gekennzeichnet, dass** das Schleifband (18) von einem Schleif-Zahnriemen (35) getragen wird, der mit seiner Zahnseite (Zähne 36) der Antriebsrolle (19) zugewandt ist, und dass die Antriebsrolle (19) auf der Außenseite eine Gegenverzahnung (Zähne 37) aufweist, mit der der Schleif-Zahnriemen (35) in Eingriff steht.

6. Handbandschleifer nach Anspruch 5, **dadurch gekennzeichnet, dass** zwischen dem Schleifband (18) und dem Schleif-Zahnriemen (35) eine Verbindung mittels eines Flächenhaftmittels (39), insbesondere eines Klettverschlusses, vorgesehen ist.

## Claims

1. Hand-held belt-type sander (10) with a housing (11) which contains a drive (15), which has a motor (16) with a transmission (17), for the sanding belt (18) which can be guided in a revolving manner via a rotationally drivable drive roller (19) and via a deflecting roller (20), the drive roller (19) being arranged and mounted coaxially with respect to the drive (15) and being directly driven by the transmission output, and the drive roller (19) being of approximately cup-shaped design, **characterized in that** it is mounted directly on the drive (15) or on a sleeve (34), which surrounds the latter, of the housing (11) by means of a bearing (28), for example a needle bearing, on the inside of the cup wall (31) surrounding the drive (15), and has the sanding belt (18) looped around the outside of the cup wall (31), the drive roller (19) having, on the bottom (32), a pin (33) which is coaxial with respect to the cup wall (31) and with which the drive roller (19) is mounted in the housing (11) by means of a bearing (29), for example a ball or needle bearing.

2. Hand-held belt-type sander according to Claim 1, **characterized in that** the drive roller (19) is arranged concentrically with respect to the drive (15).

3. Hand-held belt-type sander according to either of Claims 1 and 2, **characterized in that** the drive (15) has a motor (16) which is directed transversely with respect to the longitudinal profile of the sanding belt (18) and has a transmission (17), in particular a two-stage planetary transmission, which runs in series therewith and can be driven by the motor pinion and onto the axial end of which the drive roller (19) can be placed and, in the process, can be connected to the transmission output, in particular the output of the second stage of the planetary transmission.

4. Hand-held belt-type sander according to Claim 3, **characterized in that** the drive roller (19) extends with its cup wall (31) axially over part of the drive (15), in particular approximately over the entire axial extent of the transmission (17).

5. Hand-held belt-type sander according to one of Claims 1 to 4, **characterized in that** the sanding belt (18) is supported by a toothed sanding belt (35), the tooth side (teeth 36) of which faces the drive roller (19), and **in that** the outside of the drive roller (19) has a mating toothing arrangement (teeth 37) with which the toothed sanding belt (35) is in engagement.

6. Hand-held belt-type sander according to Claim 5, **characterized in that** a connection by means of a surface attachment means (39), in particular a touch-and-close fastener, is provided between the sanding belt (18) and the toothed sanding belt (35).

## Revendications

1. Ponceuse portative à bande (10) comportant un boîtier (11) logeant un entraînement (15) de la bande abrasive 18) comprenant un moteur (16) avec une transmission (17), la bande passant sur un rouleau (19) entraîné en rotation et sur un rouleau de renvoi (20),
le rouleau entraîné (18) étant coaxial à l'entraînement (15), en étant monté sur celui-ci pour être entraîné directement par la transmission, le rouleau entraîné (19) ayant sensiblement une forme de pot,
**caractérisée en ce que**
le rouleau est monté par l'intermédiaire d'un palier (28) tel que par exemple un palier à aiguilles sur le côté intérieur de la paroi en forme de pot (31) entourant l'entraînement (15), directement sur l'entraînement (15) ou sur un manchon (34) du boîtier (11) entourant celui-ci et le côté extérieur de la paroi (31) de la forme de pot est entourée par la bande abrasive (18),
le fond (32) de cette bobine d'entraînement (19) ayant un goujon (33) coaxial à la paroi (31) du pot par lequel le rouleau entraîné (19) est monté dans le boîtier (11) par l'intermédiaire d'un palier (29) par exemple d'un palier à billes ou à aiguilles.

2. Ponceuse portative à bande selon la revendication 1,
**caractérisée en ce que**
le rouleau entraîné (19) est concentrique à l'entraînement (15).

3. Ponceuse portative à bande selon l'une quelconque des revendications 1 et 2,
**caractérisée en ce que**
l'entraînement (15) comporte un moteur (16) dirigé transversalement à la direction longitudinale de la bande abrasive (18) avec en série, une transmission (17) entraînée par le pignon du moteur, notamment une transmission planétaire à deux étages dont l'extrémité axiale reçoit par enfichage le rouleau d'entraînement (19) et est ainsi reliée à la sortie de la transmission, notamment la sortie du second étage de la transmission planétaire.

4. Ponceuse portative à bande selon la revendication 3,
**caractérisée en ce que**
le rouleau entraîné (19) a une paroi en forme de pot (31) qui s'étend axialement sur une partie de l'entraînement (15), notamment sensiblement sur toute la longueur axiale de la transmission (17).

5. Ponceuse portative à bande selon l'une quelconque des revendications 1 à 4,
**caractérisée en ce que**
la bande abrasive (18) est portée par une courroie crantée de ponçage (35) dont le côté denté (dents 36) est tourné vers le rouleau entraîné (19) qui présente sur son côté extérieur, une denture complémentaire (dents 37) en prise avec la courroie crantée de ponçage (35).

6. Ponceuse portative à bande selon la revendication 5,
**caractérisée par**
une liaison par un moyen d'accrochage en surface (39) notamment une liaison à griffes entre la bande de ponçage (18) et la courroie crantée (39) portant la bande abrasive.
